# EUROPÄISCHE PATENTSCHRIFT

(11) **EP 4 150 714 B1**
(45) Veröffentlichungstag und Bekanntmachung des Hinweises auf die Patenterteilung: **03.12.2025**
(21) Anmeldenummer: 21723260.2
(22) Anmeldetag: 05.05.2021
(51) Int. Cl.: H01R 13/18, H01R 13/11, H01R 13/44, H01H 1/42, H01R 4/48, H01R 13/631, H01R 25/14

(54) **ANSCHLUSSEINHEIT, ANSCHLUSSANORDNUNG UND ELEKTRONISCHES GERÄT**
CONNECTION UNIT, CONNECTION ARRANGEMENT AND ELECTRONIC DEVICE
UNITÉ DE RACCORDEMENT, AGENCEMENT DE RACCORDEMENT ET DISPOSITIF ÉLECTRONIQUE

(30) Priorität: 12.05.2020 BE 202005323
(43) Veröffentlichungstag der Anmeldung: 22.03.2023
(73) Patentinhaber: Phoenix Contact GmbH & Co. KG, 32825 Blomberg (DE)
(72) Erfinder: BEHLING, Bernd, 32839 Steinheim (DE); SAGDIC, Mehmet, 32760 Detmold (DE)
(74) Vertreter: Meyer-Graefe, Karsten
(86) Internationale Anmeldenummer: PCT/EP2021/061852
(87) Internationale Veröffentlichungsnummer: WO 2021/228654

(56) Entgegenhaltungen:
- EP-A1- 2 698 877
- DE-A1- 2 930 843

## Beschreibung

Die Erfindung betrifft eine Anschlusseinheit zum Anschließen mindestens eines Anschlusselements. Weiter betrifft die Erfindung eine Anschlussanordnung sowie ein elektronisches Gerät.

Eine Anschlusseinheit zum Anschließen eines Anschlusselements, wie beispielsweise eine Stromschiene, eine Sammelschiene oder einen Flachkontakt, ist beispielsweise aus der EP 2 846 411 B1 bekannt. Die Anschlusseinheit weist ein Paar von leitenden Bauteilen und ein Vorspannteil, welches zwischen dem Paar von leitenden Bauteilen angebracht ist und das Paar von leitenden Bauteilen zueinander hin vorspannt, auf, wobei die Anschlusseinheit dazu angepasst ist, mit einem Verbindungsobjekt verbunden zu werden, das zwischen das Paar von leitenden Bauteilen durch Halten des Verbindungsobjekts zwischen dem Paar von leitenden Bauteilen eingesetzt ist. Das Paar von leitenden Bauteilen weist jeweils einen Grundabschnitt und einen Befestigungsabschnitt, welcher am Grundabschnitt ausgebildet ist und mit dem Vorspannteil verbunden ist, auf, wobei der Grundabschnitt von einem der leitenden Bauteile und der Grundabschnitt des anderen der leitenden Bauteile so angeordnet sind, dass sie voneinander beabstandet sind. Mindestens eins des Paars von leitenden Bauteilen weist einen Trägerabschnitt auf, welcher integral mit dem Grundabschnitt ausgebildet ist und sich von der Seite des Grundabschnitts hin zum anderen der leitenden Bauteile erstreckt, um mit dem anderen der leitenden Bauteile in Kontakt zu stehen und es zu tragen. Weiter weist das Paar von leitenden Bauteilen jeweils einen ersten Kontaktabschnitt zum Kontakt mit dem Verbindungsobjekt und einen zweiten Kontaktabschnitt zum Kontakt mit einem anderen Kontaktobjekt auf, wobei der zweite Kontaktabschnitt auf einer entgegengesetzten Seite des ersten Kontaktabschnitts ausgebildet ist, bezogen auf den Befestigungsabschnitt, der dazwischen angeordnet ist. Mindestens eins des Paars von leitenden Bauteilen weist integral an einer Position, welche der Seite des anderen leitenden Bauteils gegenüberliegt, einen unelastischen kontaktseitigen Eingriffsabschnitt zum Eingriff mit einem verbindungsobjektseitigen Eingriffsabschnitt, welcher am Verbindungsobjekt ausgebildet ist, auf, wobei der kontaktseitige Eingriffsabschnitt auf der Seite des ersten Kontaktabschnitts bezogen auf den Befestigungsabschnitt ausgebildet ist. Mindestens eins des Paars von leitenden Bauteilen weist weiterhin einen Neigungssteuerungsabschnitt auf, welcher hervortretend an einer Position ausgebildet ist, welche dem anderen leitenden Bauteil gegenüberliegt, und dazu angepasst ist, die relative Neigung zwischen dem Verbindungsobjekt und dem Kontakt zu begrenzen. Der Neigungssteuerungsabschnitt befindet sich auf der Seite des ersten Kontaktabschnitts bezogen auf den Befestigungsabschnitt und zwischen dem Trägerabschnitt und dem kontaktseitigen Eingriffsabschnitt.

Auch die EP 2 698 877 A1 offenbart eine solche Anschlusseinheit, die zusätzlich ein schwimmendes Fingerberührungsschutzelement umfasst

Eine derartige Anschlusseinheit weist jedoch eine große Baubreite auf, so dass diese einen großen Bauraum benötigt. Zudem ist sie aufgrund der vielen Bauteile und der vielen Biegungen an den Bauteilen aufwendig und kostenintensiv in ihrer Herstellung.

DE 29 30 843 A1 betrifft eine Anschlusseinheit zur elektrischen Kopplung von Stromschienen, die gegenüberliegende leitende Platten umfasst, die an ihren Endabschnitten durch C-Federn vorgespannt sind, die jeweils in derselben Ebene liegen, während Gehäuse, die auf zwischen den Enden der Stromschienen und parallel zu den Schienen angeordneten Isolierelementen angebracht sind, die Abstützung und Isolierung der Platten gewährleisten.

Der Erfindung liegt die Aufgabe zu Grunde, eine Anschlusseinheit, eine Anschlussanordnung sowie ein elektronisches Gerät zur Verfügung zu stellen, welche sich durch einen vereinfachten Aufbau bei gleichzeitig hoher Sicherheit für einen Benutzer auszeichnen.

Die Aufgabe wird erfindungsgemäß mit den Merkmalen der unabhängigen Ansprüche gelöst. Zweckmäßige Ausgestaltungen und vorteilhafte Weiterbildungen der Erfindung sind in den Unteransprüchen angegeben.

Die Anschlusseinheit gemäß der Erfindung weist ein Gehäuse, ein erstes Kontaktelement und ein dem ersten Kontaktelement gegenüberliegend angeordnetes zweites Kontaktelement auf, wobei zwischen dem ersten Kontaktelement und dem zweiten Kontaktelement mindestens ein Aufnahmeraum zum Klemmen des mindestens einen Anschlusselements zwischen dem ersten Kontaktelement und dem zweiten Kontaktelement ausgebildet ist. Weiter weist die Anschlusseinheit mindestens ein Fingerberührschutzelement auf, welches das erste Kontaktelement und das zweite Kontaktelement im Bereich des mindestens einen Aufnahmeraums zumindest bereichsweise überdeckt, wobei das erste Kontaktelement, das zweite Kontaktelement und das Fingerberührschutzelement schwimmend in dem Gehäuse gelagert sind.

Die Anschlusseinheit weist zwei Kontaktelemente auf, welche mindestens einen, vorzugsweise zwei Aufnahmeräume zwischen sich ausbilden, um ein bzw. zwei Anschlusselemente elektrisch kontaktierend zwischen sich zu klemmen. Ein erster Aufnahmeraum kann an einem ersten Endbereich der beiden Kontaktelemente und ein zweiter Aufnahmeraum kann an einem dem ersten Endbereich gegenüberliegenden zweiten Endbereich der beiden Kontaktelemente ausgebildet sein. Im Bereich der jeweiligen Aufnahmeräume weist das Gehäuse vorzugsweise jeweils eine Einführöffnung zum Einführen des anzuschließenden Anschlusselements auf. Die Einführöffnung ist vorzugsweise jeweils schlitzförmig an dem Gehäuse ausgebildet. Um ein sicheres Anschließen des Anschlusselements für einen Benutzer gewährleisten zu können, weist die Anschlusseinheit mindestens ein Fingerberührschutzelement auf. Das Fingerberührschutzelement ist vorzugsweise aus einem nicht leitenden Isolierstoffmaterial, wie einem Kunststoffmaterial, ausgebildet. Das Fingerberührschutzelement ist derart positioniert, dass es die beiden Kontaktelemente an einem ihrer Aufnahmeräume so überdeckt, dass beim Positionieren bzw. Einschieben eines Anschlusselements in den Aufnahmeraum ein Benutzer nicht mit seinen Fingern in Kontakt mit einem der Kontaktelemente gelangen kann. Die Anschlusseinheit zeichnet sich insbesondere dadurch aus, dass die beiden Kontaktelemente und auch das Fingerberührschutzelement schwimmend in dem Gehäuse gelagert sind. Durch die schwimmende Lagerung können sich die Kontaktelemente und das Fingerberührschutzelement insbesondere relativ zu dem Gehäuse bewegen. Auch eine Relativbewegung der beiden Kontaktelemente zueinander ist möglich. Ferner kann sich auch das Fingerberührschutzelement relativ zu den beiden Kontaktelementen bewegen. Damit ist eine optimale Anpassung der Positionierung der Kontaktelemente und auch des Fingerberührschutzelements in Abhängigkeit des eingeführten Anschlusselements, insbesondere in Abhängigkeit der Abmaße des eingeführten Anschlusselements sowie des Winkels der Einschiebung des Anschlusselements in den Aufnahmeraum möglich. Durch die schwimmende Lagerung weisen die Kontaktelemente und auch das Fingerberührschutzelement keine feste Drehachse innerhalb des Gehäuses auf. Durch die schwimmende Lagerung haben die in dem Gehäuse angeordneten Kontaktelemente und das Fingerberührschutzelement ein Spiel in dem Gehäuse, wodurch insbesondere auch eine rein translatorische Bewegung des Fingerberührschutzelements und der Kontaktelemente möglich ist. Insbesondere die Kontaktelemente können ferner auch eine rotatorische Bewegung innerhalb des Gehäuses ohne festen Drehpunkt ausführen. Die Anschlusseinheit weist dadurch eine hohe Anpassungsfähigkeit an das anzuschließende Anschlusselement auf bei gleichzeitig hoher Sicherheit für den Benutzer und einem einfachen Aufbau der Anschlusseinheit.

Das Gehäuse kann zweiteilig ausgebildet sein, so dass eine einfache Montage der Kontaktelemente und des Fingerberührschutzelements in dem Gehäuse ermöglicht werden kann.

Das Gehäuse weist vorzugsweise eine Scheibenform auf, so dass die Anschlusseinheit eine geringe Baubreite aufweisen kann und dadurch der notwendige Bauraum für die Anschlusseinheit reduziert werden kann.

Das Fingerberührschutzelement ist vorzugsweise unmittelbar an den beiden Kontaktelementen befestigt, wobei die Befestigung durch eine bewegliche Lagerung des Fingerberührschutzelements an dem ersten Kontaktelement und an dem zweiten Kontaktelement ausgebildet sein kann. Dadurch kann eine sichere Halterung des Fingerberührschutzelements an den Kontaktelementen bei gleichzeitig möglicher Relativbewegung des Fingerberührschutzelements zu den Kontaktelementen gewährleistet werden.

Das Fingerberührschutzelement kann eine U-Form mit einem ersten Schenkel und einem parallel zu dem ersten Schenkel ausgebildeten zweiten Schenkel aufweisen, wobei der erste Schenkel das erste Kontaktelement zumindest bereichsweise überdecken kann und der zweite Schenkel das zweite Kontaktelement zumindest bereichsweise überdecken kann. Das Fingerberührschutzelement kann mit seinen beiden Schenkeln sowohl für das erste Kontaktelement als auch für das zweite Kontaktelement einen Fingerberührschutz ausbilden. Die beiden Schenkel erstrecken sich vorzugsweise jeweils parallel zu der Länge der Kontaktelemente. Die beiden Schenkel erstrecken sich vorzugsweise parallel zur Einsteckrichtung eines Anschlusselements in den Aufnahmeraum. Die beiden Schenkel des Fingerberührschutzelements können über einen Verbindungsabschnitt miteinander verbunden sein, welcher sich quer zur Einsteckrichtung erstrecken kann. Der Verbindungsabschnitt erstreckt sich vorzugsweise in Einstreckrichtung hinter dem Aufnahmeraum zum Aufnehmen des Anschlusselements.

Um die Montage des Fingerberührschutzelements insbesondere an den beiden Kontaktelementen zu erleichtern, kann das Fingerberührschutzelement zweiteilig ausgebildet sein. Bei der Montage können die beiden Kontaktelemente in das Fingerberührschutzelement eingelegt werden, bevor das Fingerberührschutzelement verschlossen wird. Die beiden Teile des Fingerberührschutzelements sind vorzugsweise symmetrisch zueinander ausgebildet. Die beiden Teile des Fingerberührschutzelements können über eine Steck- und/oder Rastverbindung miteinander verbunden werden, wenn die beiden Kontaktelemente in das Fingerberührschutzelement eingelegt sind.

Das Fingerberührschutzelement weist vorzugsweise eine geringere Dicke auf, so dass das Fingerberührschutzelement scheibenförmig ausgebildet sein kann.

Um eine Lagerung der beiden Kontaktelemente bei gleichzeitig möglicher Relativbewegung zwischen den beiden Kontaktelementen erreichen zu können, sind das erste Kontaktelement und das zweite Kontaktelement über zwei Federelemente miteinander verbunden.

Erfindungsgemäss sind die Federelemente gebogene Drahtfeder. Die Federelemente können in an den beiden Kontaktelementen ausgebildeten Öffnungen eingehakt sein. Die zwei Federelemente sind beabstandet zueinander an den beiden Kontaktelementen angeordnet. Ein erstes Federelement ist an dem ersten Endbereich der beiden Kontaktelemente und das zweite Federelement ist an dem zweiten Endbereich der beiden Kontaktelemente befestigt.

Die Befestigung der Federelemente erfolgt dann vorzugsweise unmittelbar benachbart zu der Lagerung des Fingerberührschutzelements an den Kontaktelementen.

Bevorzugt kann es vorgesehen sein, dass das erste Kontaktelement und das zweite Kontaktelement jeweils eine erste Lagerstelle und eine beabstandet zu der ersten Lagerstelle angeordnete zweite Lagerstelle aufweisen, wobei mit der ersten Lagerstelle das erste Kontaktelement und das zweite Kontaktelement an dem Fingerberührschutzelement gehalten sein können und mit der zweiten Lagerstelle das erste Kontaktelement und das zweite Kontaktelement an dem Gehäuse gehalten sein können. Die beiden Kontaktelemente können damit sowohl an dem Fingerberührschutzelement als auch an dem Gehäuse gelagert sein, wobei die beiden Kontaktelemente an ihrem ersten Endbereich an dem Fingerberührschutzelement und an ihrem zweiten Endbereich an dem Gehäuse gelagert und damit befestigt sein können. Im Bereich der Lagerung der Kontaktelemente an dem Fingerberührschutzelement sind die Kontaktelemente vorzugsweise nicht unmittelbar mit dem Gehäuse verbunden.

Sowohl die erste Lagerstelle als auch die zweite Lagerstelle der beiden Kontaktelemente können jeweils als Langloch ausgebildet sein. An dem Gehäuse können beispielsweise Zapfen ausgebildet sein, welche an der zweiten Lagerstelle durch das jeweilige Langloch hindurchragen, um die Kontaktelemente an dem Gehäuse beweglich zu lagern. Auch an dem Fingerberührschutzelement können beispielsweise Zapfen ausgebildet sein, welche an der ersten Lagerstelle durch das jeweilige Langloch hindurchragen, um die beiden Kontaktelemente an dem Fingerberührschutzelement beweglich zu lagern. Durch die Langlöcher kann ein definierter Bewegungsraum, innerhalb welchem die Relativbeweglichkeit der Kontaktelemente zu dem Gehäuse bzw. zu dem Fingerberührschutzelement erfolgen kann, ausgebildet sein.

Das Fingerberührschutzelement kann mittels einer Kulissenführung in dem Gehäuse schwimmend gelagert sein. Die Kulissenführung kann durch das Gehäuse bzw. durch eine Wandung des Gehäuses ausgebildet sein, indem eine Wandung des Gehäuses den Bewegungsraum des Fingerberührschutzelements definiert und begrenzt. Die Kulissenführung ermöglicht eine freie Beweglichkeit des Fingerberührschutzelements in mehreren Achsen in definierten Grenzen. Durch die Kulissenführung ist eine Beweglichkeit des Fingerberührschutzelements insbesondere quer zur Einsteckrichtung ermöglicht.

Die Kontaktelemente sind vorzugsweise keine Biegeteile, sondern das erste Kontaktelement und das zweite Kontaktelement können jeweils in Form eines länglichen, sich in nur einer Ebene erstreckenden Metallblechs ausgebildet sein. Die Kontaktelemente weisen dadurch eine sehr kompakte und flache Ausgestaltung auf, wodurch die Baugröße der Anschlusseinheit reduziert werden kann. Ferner können die Kontaktelemente ohne großen Aufwand durch ein reines Stanzen gefertigt werden, ohne dass ein nachfolgender, aufwendiger Biegeprozess vorgesehen sein muss. Die beiden Kontaktelemente sind vorzugsweise konturgleich zueinander ausgebildet. Die beiden Kontaktelemente sind vorzugsweise spiegelsymmetrisch zueinander entlang einer Längsachse der Anschlusseinheit angeordnet.

Um eine gute und definierte Kontaktierung der Kontaktelemente mit dem anzuschließenden Anschlusselement ausbilden zu können, können im Bereich des mindestens einen Aufnahmeraums das erste Kontaktelement und das zweite Kontaktelement jeweils einen Kontaktbereich aufweisen, welche zumindest abschnittsweise abgerundet ausgebildet sein können. Die Kontaktelemente liegen mit ihren Kontaktbereichen in dem angeschlossenen Zustand unmittelbar an den Anschlusselementen an, so dass ein angeschlossenes Anschlusselement zwischen einem Kontaktbereich des ersten Kontaktelements und einem Kontaktbereich des zweiten Anschlusselements geklemmt ist. Durch die Abrundung der Kontaktbereiche kann zudem ein Einführen des Anschlusselements in den Aufnahmeraum zwischen den beiden Kontaktelementen erleichtert werden, da die Anschlusselemente entlang der Abrundung in die gewünschte Position innerhalb des Aufnahmeraums geführt werden können. Die Kontaktbereiche der beiden Kontaktelemente können zueinander gewölbt ausgebildet sein, so dass sich der Aufnahmeraum in Einsteckrichtung verjüngen kann.

Die Lösung der erfindungsgemäßen Aufgabe erfolgt ferner mittels einer Anschlussanordnung, welche mehrere aneinander gereiht angeordnete Anschlusseinheiten aufweist, welche wie vorstehend beschrieben, aus- und weitergebildet sind.

Durch eine insbesondere sehr schmale Ausbildung der Anschlusseinheiten können mehrere Anschlusseinheiten platzsparend nebeneinander angeordnet werden. Um den erforderlichen Bauraum weiter zu reduzieren, können bei aneinander gereiht angeordneten Anschlusseinheiten diese sich gegenseitig abdecken, so dass ein Innenraum einer Anschlusseinheit durch das Gehäuse einer benachbart dazu angeordneten Anschlusseinheit abgedeckt und verschlossen sein kann. Nur das Gehäuse der letzten Anschlusseinheit der Reihe von Anschlusseinheiten wäre dann zweiteilig ausgebildet, indem das Gehäuse einen Gehäusedeckel zum Verschließen des Gehäuses aufweisen könnte.

Die Anschlussanordnung kann einen Halterahmen aufweisen, wobei die mehreren aneinander gereiht angeordneten Anschlusseinheiten in dem Halterahmen gehalten sein können. Der Halterahmen kann eine Öffnung aufweisen, durch welche die in einem Paket angeordneten Anschlusseinheiten hindurchragen können. Der Halterahmen kann damit die aneinander gereiht angeordneten Anschlusseinheiten umschließen bzw. umfassen. Der Halterahmen kann beispielsweise in einer Wandöffnung einer Wand montiert werden, so dass die die Anschlusseinheiten über den Halterahmen durch eine Wandöffnung hindurchgeführt und in dieser gehalten sein können. Die Wand kann beispielsweise eine Wand eines elektronischen Geräts sein.

Ferner erfolgt die Lösung der erfindungsgemäßen Aufgabe mit einem elektronischen Gerät, welches mindestens eine wie vorstehend beschriebene, aus- und weitergebildete Anschlusseinheit und/oder mindestens eine wie vorstehend beschriebene, aus- und weitergebildete Anschlussanordnung aufweist.

Nachfolgend wird die Erfindung unter Bezugnahme auf die anliegenden Zeichnungen anhand bevorzugter Ausführungsformen näher erläutert.

Es zeigen
- Fig. 1: eine schematische Explosionsdarstellung einer Anschlussanordnung gemäß der Erfindung,
- Fig. 2: eine schematische Darstellung der in Fig. 1 gezeigten Anschlussanordnung teilweise montiert,
- Fig. 3: eine weitere schematische Darstellung der in Fig. 1 gezeigten Anschlussanordnung teilweise montiert,
- Fig. 4: eine schematische Darstellung der in Fig. 3 gezeigten Anschlussanordnung mit dem Fingerberührschutzelement nach unten verschoben,
- Fig. 5: eine schematische Darstellung der in Fig. 3 gezeigten Anschlussanordnung mit dem Fingerberührschutzelement nach oben verschoben,
- Fig. 6: eine schematische Darstellung der in Fig. 4 gezeigten Anschlussanordnung mit eingesteckten Anschlusselement,
- Fig. 7: eine schematische Darstellung der in Fig. 5 gezeigten Anschlussanordnung mit eingesteckten Anschlusselement, und
- Fig. 8: eine schematische Darstellung der in Fig. 1 gezeigten Anschlussanordnung montiert in einer Wandöffnung.

Fig. 1 zeigt eine Anschlussanordnung 300 in einer Explosionsdarstellung. Die Anschlussanordnung 300 weist mehrere aneinander gereiht angeordnete Anschlusseinheiten 100 auf, wobei bei der hier gezeigten Ausgestaltung zwei Anschlusselemente 200 an den Anschlusseinheiten 100 aufgenommen und elektrisch kontaktierend angeschlossen werden können, indem die beiden Anschlusselemente 200 an gegenüberliegenden Seiten der Anschlusseinheiten 100 aufgenommen und klemmend kontaktiert werden. Die Anschlusselemente 200 sind hier in Form von Stromschienen ausgebildet.

Jede Anschlusseinheit 100 weist ein Gehäuse 110 auf, welches vorzugsweise aus einem Isolierstoffmaterial, wie beispielsweise einem Kunststoffmaterial, ausgebildet ist. Jedes Gehäuse 110 weist zwei gegenüberliegend ausgebildete Einführöffnungen 111 auf, über welche ein Anschlusselement 200 eingesteckt werden kann.

Die Gehäuse 110 sind einseitig offen, so dass bei der Montage die weiteren Teile der Anschlusseinheit 100 in den Innenraum 112 des Gehäuses 110 eingelegt und darin montiert werden können. Ein Gehäuse 110 einer Anschlusseinheit 100 kann durch das Gehäuse 110 der benachbart angeordneten Anschlusseinheit 100 verschlossen werden. Das Gehäuse 110 der in der Reihe letzten Anschlusseinheit 100 wird durch einen Gehäusedeckel 113 verschlossen.

In dem Innenraum 112 des Gehäuses 110 einer Anschlusseinheit 100 sind zwei Kontaktelemente 114, 115 angeordnet. Die Kontaktelemente 114, 115 sind konturgleich zueinander ausgebildet. Die Kontaktelemente 114, 115 sind jeweils in Form eines länglichen, sich nur in einer Ebene erstreckenden Metallblechs ausgebildet. Die Kontaktelemente 114, 115 werden derart in dem Gehäuse 110 positioniert, dass sie sich zumindest in einem Ausgangszustand, wie er beispielsweise in Fig. 3 gezeigt ist, im Wesentlichen parallel zur Einsteckrichtung E der Anschlusselemente 200 in die Anschlusseinheit 100 erstrecken.

Zwischen den beiden Kontaktelementen 114, 115 sind hier zwei Aufnahmeräume 116, 117 ausgebildet, in welche jeweils ein Anschlusselement 200 eingesteckt werden kann. Ein erster Aufnahmeraum 116 ist an einem ersten Endbereich 118, 119 der beiden Kontaktelemente 114, 115 ausgebildet und ein zweiter Aufnahmeraum 117 ist an einem dem ersten Endbereich 118, 119 gegenüberliegend angeordneten zweiten Endbereich 120, 121 der beiden Kontaktelemente 114, 115 ausgebildet.

Im Bereich der Aufnahmeräume 116, 117 weisen die beiden Kontaktelemente 114, 115 jeweils einen Kontaktbereich 122, 123, 124, 125 auf. Die Kontaktbereiche 122, 123, 124, 125 sind jeweils an den Endbereichen 118, 118, 120, 121 der Kontaktelemente 114, 115 ausgebildet. Die Kontaktbereiche 122, 123, 124, 125 erstrecken sich jeweils entlang einer Kantenfläche der Kontaktelemente 114, 115. Die Kontaktbereiche 122, 123, 124, 125 sind abschnittsweise abgerundet ausgebildet. Die Kontaktbereiche 122, 123, 124, 125 der beiden Kontaktelemente 114, 115 sind zueinander gewölbt ausgebildet, so dass sich der Aufnahmeraum 116, 117 in Einsteckrichtung E verjüngt kann.

Die beiden Kontaktelemente 114, 115 sind über zwei Federelemente 126, 127 miteinander verbunden. Die beiden Federelemente 126, 127 sind als gebogene Drahtfedern ausgebildet. Die Federelemente 126, 127 sind jeweils U-förmig gebogen. An den Kontaktelementen 114, 115 sind Öffnungen 128, 129, 130, 131 ausgebildet, in welchen die Federelemente 126, 127 eingehakt und dadurch an den Kontaktelementen 114, 115 befestigt sind. Die beiden Federelemente 126, 127 sind beabstandet zueinander angeordnet.

Beim Einschieben oder Einstecken eines Anschlusselements 200 in einen der Anschlussbereiche 116, 117 können die Kontaktelemente 114, 115 gegen die Federkraft des jeweiligen Federelements 126, 127 mittels des Anschlusselements 200 auseinandergedrückt werden. Ist das Anschlusselement 200 in den jeweiligen Aufnahmeraum 116, 117 eingeschoben, können die Kontaktelemente 114, 115 durch die Federkraft der Federelemente 126, 127 mit ihren Kontaktbereichen 122, 123, 124, 125 gegen das eingesteckte Anschlusselement 200 gedrückt werden, um das Anschlusselement 200 kontaktierend zu klemmen. Die Beweglichkeit der Kontaktelemente 114, 115 zueinander und die schwimmende Lagerung der Kontaktelemente 114, 115 ohne feste Drehachse ermöglicht ein Anschließen von unterschiedlich ausgestalteten, insbesondere unterschiedlich dicken Anschlusselementen 200.

Die Anschlusseinheiten 100 weisen ferner jeweils ein Fingerberührschutzelement 132 auf. Das Fingerberührschutzelement 132 ist hier nur im Bereich des ersten Aufnahmeraums 116 angeordnet. Es wäre aber auch möglich, dass ein weiteres Fingerberührschutzelement 132 auch im Bereich des zweiten Aufnahmeraums 117 angeordnet wäre. Das Fingerberührschutzelement 132 überdeckt die beiden Kontaktelemente 114, 115 im Bereich des Aufnahmeraums 116 zumindest bereichsweise.

Das Fingerberührschutzelement 132 weist eine U-Form auf, indem das Fingerberührschutzelement 132 zwei parallel zueinander ausgebildete Schenkel 133, 134 und einen die beiden Schenkel 133, 134 miteinander verbindenden Verbindungsabschnitt 135 aufweist. Die beiden Schenkel 133, 134 erstrecken sich parallel zur Einsteckrichtung E. Der Verbindungsabschnitt 135 erstreckt sich quer zu der Einsteckrichtung E. Der erste Schenkel 133 umgreift das erste Kontaktelement 114 und der zweite Schenkel 134 umgreift das zweite Kontaktelement 115. Die beiden Schenkel 133, 134 weisen jeweils eine schlitzförmige Öffnung auf, durch welche die Kontaktelemente 114, 115 mit ihrem Kontaktbereich 122, 123, 124, 125 hindurchragen können. Die Schenkel 133, 134 weisen an ihren freien Enden Einführschrägen 136, 137 auf, welche ein Einführen des Anschlusselements 200 in den Aufnahmeraum 116, 117 erleichtern.

Das Fingerberührschutzelement 132 ist quer zur Steckrichtung sehr schmal ausgebildet, so dass das Fingerberührschutzelement 132 eine Scheibenform ausbildet.

Um die Montage des Fingerberührschutzelements 132 an den beiden Kontaktelementen 114, 115 zu erleichtern, ist das Fingerberührschutzelement 132 zweiteilig, aus einem ersten Teil 138 und einem zweiten Teil 139 ausgebildet. Die beiden Teile 138, 139 sind im Wesentlichen konturgleich zueinander ausgebildet und bilden jeweils einen Teil der beiden Schenkel 133, 134 und einen Teil des Verbindungsabschnitts 135 aus. Beim Montieren können die beiden Kontaktelemente 114, 115 in das erste Teil 138 eingelegt werden und anschließend kann das zweite Teil 139 an dem ersten Teil 138 montiert werden. Im montierten Zustand erstrecken sich die beiden Kontaktelemente 114, 115 zwischen den beiden Teilen 138, 139 des Fingerberührschutzelements 132.

Wie in den Fig. 2 bis 7 zu erkennen ist, sind die beiden Kontaktelemente 114, 115 und das Fingerberührschutzelement 132 schwimmend in dem Gehäuse 110 gelagert, so dass die Kontaktelemente 114, 115 und das Fingerberührschutzelement 132 relativ zueinander beweglich gelagert sind.

Die beiden Kontaktelemente 114, 115 weisen jeweils eine erste Lagerstelle 140, 141 und eine zweite Lagerstelle 142, 143 auf.

Mit der ersten Lagerstelle 140 des ersten Kontaktelements 114 und der ersten Lagerstelle 141 des zweiten Kontaktelements 115 sind die beiden Kontaktelemente 114, 115 an dem Fingerberührschutzelement 132 gehalten. Die erste Lagerstelle 140, 141 ist bei beiden Kontaktelementen 114, 115 in Form eines Langlochs ausgebildet. An den beiden Schenkeln 133, 134 des Fingerberührschutzelements 132 ist jeweils ein Zapfen 144, 145 ausgebildet, welche in die als erste Lagerstelle 140, 141 ausgebildeten Langlöcher hineinragen, wie beispielsweise in Fig. 3 zu erkennen ist. Durch die Langlöcher ist das Fingerberührschutzelement 132 beweglich an den beiden Kontaktelementen 114, 115 gelagert, so dass eine Relativbewegung zwischen dem Fingerberührschutzelement 132 und den Kontaktelementen 114, 115 möglich ist. Die Langlöcher erstrecken sich in ihrer Länge quer zu der Einsteckrichtung E. Mit ihren ersten Endbereichen 118, 119 sind die beiden Kontaktelemente 114, 115 damit nur an dem Fingerberührschutzelement 132 gehalten und es besteht keine Verbindung zwischen dem Gehäuse 110 und den Kontaktelementen 114, 115.

An ihren zweiten Endbereichen 120, 121 sind die Kontaktelemente 114, 115 hingegen unmittelbar an dem Gehäuse 110 gehalten. Die an den zweiten Endbereichen 120, 121 ausgebildete zweite Lagerstelle 142, 143 dient damit zum Halten der Kontaktelemente 114, 115 an dem Gehäuse 110. Die zweite Lagerstelle 142, 143 ist bei beiden Kontaktelementen 114, 115 ebenfalls jeweils in Form eines Langlochs ausgebildet. An dem Gehäuse 110 ausgebildete Zapfen 146, 147 ragen in die Langlöcher hinein, so dass die Kontaktelemente 114, 115 hierbei beweglich an dem Gehäuse 110 gelagert sind. Auch diese Langlöcher erstrecken sich in ihrer Länge quer zur Einsteckrichtung E.

Das Fingerberührschutzelement 132 ist in dem Gehäuse 110 mittels einer Kulissenführung schwimmend gelagert. Die Kulissenführung ist durch eine Wandung 148 des Gehäuses 110 ausgebildet, über welche die Bewegbarkeit des Fingerberührschutzelements 132 innerhalb des Innenraums 112 des Gehäuses 110 begrenzt wird. Die Wandung 148 ist durch eine Außenwand des Gehäuses 110 als auch durch eine quer zur Einsteckrichtung E verlaufende Innenwand des Gehäuses 110 ausgebildet. Die Wandung 148 ist hier derart ausgebildet, dass diese eine Bewegung des Fingerberührschutzelements 132 quer zu Einsteckrichtung E und damit nach oben und nach unten zulässt, wohingegen eine Bewegung des Fingerberührschutzelements 132 in Einsteckrichtung E nicht möglich ist.

Bei der in Fig. 4 gezeigten Position ist in den zweiten Aufnahmeraum 117 bereits ein Anschlusselement 200 eingeführt und klemmend kontaktiert. In den ersten Aufnahmeraum 116 ist das Anschlusselement 200 nicht eingeführt, so dass die Kontaktelemente 114, 115 leicht schräg zueinander stehen. Das Fingerberührschutzelement 132 ist hier nach unten verschoben. Bei der Fig. 6 ist auch in den ersten Aufnahmeraum 116 das Anschlusselement 200 eingesteckt.

Bei den in Fig. 5 und 7 gezeigten Ausgestaltungen ist das Fingerberührschutzelement 132 hingegen nach oben verschoben.

Fig. 8 zeigt die Anschlussanordnung 300 montiert in einer Wandöffnung 410 einer Wand 400. Die Anschlussanordnung 300 weist einen Halterahmen 310 auf, welcher eine Rahmenform aufweist. Der Halterahmen 319 weist eine Öffnung 311 auf, durch welche die aneinander gereiht angeordneten Anschlusseinheiten 100 hindurchgeführt sind und in dieser gehalten sind. Die Öffnung 311 ist fensterartig ausgebildet. Der Halterahmen 310 weist Befestigungselemente 312 auf, über welche der Halterahmen 310 beispielsweise mittels Schraubverbindungen an der Wand 400 befestigt werden kann.

### Bezugszeichenliste

- 100: Anschlusseinheit
- 110: Gehäuse
- 111: Einführöffnung
- 112: Innenraum
- 113: Gehäusedeckel
- 114: Kontaktelement
- 115: Kontaktelement
- 116: Aufnahmeraum
- 117: Aufnahmeraum
- 118: Endbereich
- 119: Endbereich
- 120: Endbereich
- 121: Endbereich
- 122: Kontaktbereich
- 123: Kontaktbereich
- 124: Kontaktbereich
- 125: Kontaktbereich
- 126: Federelement
- 127: Federelement
- 128: Öffnung
- 129: Öffnung
- 130: Öffnung
- 131: Öffnung
- 132: Fingerberührschutzelement
- 133: Schenkel
- 134: Schenkel
- 135: Verbindungsabschnitt
- 136: Einführschräge
- 137: Einführschräge
- 138: Erstes Teil
- 139: Zweites Teil
- 140: Erste Lagerstelle
- 141: Erste Lagerstelle
- 142: Zweite Lagerstelle
- 143: Zweite Lagerstelle
- 144: Zapfen
- 145: Zapfen
- 146: Zapfen
- 147: Zapfen
- 148: Wandung

- 200: Anschlusselement

- 300: Anschlussanordnung
- 310: Halterahmen
- 311: Öffnung
- 312: Befestigungselement

- 400: Wand
- 410: Wandöffnung

- E: Einsteckrichtung

## Patentansprüche

1. Anschlusseinheit (100) zum Anschließen mindestens eines Anschlusselements (200), mit
- einem Gehäuse (110),
- einem ersten Kontaktelement (114),
- einem dem ersten Kontaktelement (114) gegenüberliegend angeordneten zweiten Kontaktelement (115),
- wobei zwischen dem ersten Kontaktelement (114) und dem zweiten Kontaktelement (115) mindestens ein Aufnahmeraum (116, 117) zum Klemmen des mindestens einen Anschlusselements (200) zwischen dem ersten Kontaktelement (114) und dem zweiten Kontaktelement (115) ausgebildet ist, und
- mindestens einem Fingerberührschutzelement (132), welches das erste Kontaktelement (114) und das zweite Kontaktelement (115) im Bereich des mindestens einen Aufnahmeraums (116, 117) zumindest bereichsweise überdeckt,
- wobei das erste Kontaktelement (114), das zweite Kontaktelement (115) und das Fingerberührschutzelement (132) schwimmend in dem Gehäuse (110) gelagert sind,
- wobei das erste Kontaktelement (114) und das zweite Kontaktelement (115) über zwei Federelemente (126, 127) miteinander verbunden sind, welche beabstandet zueinander an den beiden Kontaktelementen (114, 115) angeordnet sind, wobei das erste Federelement (126) an dem ersten Endbereich (118, 119) der beiden Kontaktelemente (114, 115) und das zweite Federelement (127) an dem zweiten Endbereich (120, 121) der beiden Kontaktelemente (114, 115) befestigt sind, wobei die zwei Federelemente (126, 127) jeweils als gebogene Drahtfeder ausgebildet sind und jeweils U-förmig gebogen sind.

2. Anschlusseinheit (100) nach Anspruch 1, **dadurch gekennzeichnet, dass** das Fingerberührschutzelement (132) beweglich an dem ersten Kontaktelement (114) und an dem zweiten Kontaktelement (115) gelagert ist.

3. Anschlusseinheit (100) nach Anspruch 1 oder 2, **dadurch gekennzeichnet, dass** das Fingerberührschutzelement (132) eine U-Form mit einem ersten Schenkel (133) und einem parallel zu dem ersten Schenkel (133) ausgebildeten zweiten Schenkel (134) aufweist, wobei der erste Schenkel (133) das erste Kontaktelement (114) zumindest bereichsweise überdeckt und der zweite Schenkel (134) das zweite Kontaktelement (115) zumindest bereichsweise überdeckt.

4. Anschlusseinheit (100) nach einem der Ansprüche 1 bis 3, **dadurch gekennzeichnet, dass** das Fingerberührschutzelement (132) zweiteilig ausgebildet ist.

5. Anschlusseinheit (100) nach einem der Ansprüche 1 bis 4, **dadurch gekennzeichnet, dass** das erste Kontaktelement (114) und das zweite Kontaktelement (115) jeweils eine erste Lagerstelle (140, 141) und eine beabstandet zu der ersten Lagerstelle (140, 141) angeordnete zweite Lagerstelle (142, 143) aufweisen, wobei mit der ersten Lagerstelle (140, 141) das erste Kontaktelement (114) und das zweite Kontaktelement (115) an dem Fingerberührschutzelement (132) gehalten sind und mit der zweiten Lagerstelle (142, 143) das erste Kontaktelement (114) und das zweite Kontaktelement (115) an dem Gehäuse (110) gehalten sind.

6. Anschlusseinheit (100) nach Anspruch 5, **dadurch gekennzeichnet, dass** die erste Lagerstelle (140, 141) und die zweite Lagerstelle (142, 143) der beiden Kontaktelemente (114, 115) jeweils als Langloch ausgebildet sind.

7. Anschlusseinheit (100) nach einem der Ansprüche 1 bis 6, **dadurch gekennzeichnet, dass** das Fingerberührschutzelement (132) mittels einer Kulissenführung in dem Gehäuse (110) schwimmend gelagert ist.

8. Anschlusseinheit (100) nach einem der Ansprüche 1 bis 7, **dadurch gekennzeichnet, dass** das erste Kontaktelement (114) und das zweite Kontaktelement (115) jeweils in Form eines länglichen, sich in einer Ebene erstreckenden Metallblechs ausgebildet sind.

9. Anschlusseinheit (100) nach einem der Ansprüche 1 bis 8, **dadurch gekennzeichnet, dass** im Bereich des mindestens einen Aufnahmeraums (116, 117) das erste Kontaktelement (114) und das zweite Kontaktelement (115) jeweils einen Kontaktbereich (122, 123, 124, 125) aufweisen, welche zumindest abschnittsweise abgerundet ausgebildet sind.

10. Anschlussanordnung (300), mit mehreren aneinander gereiht angeordneten Anschlusseinheiten (100), welche nach einem der Ansprüche 1 bis 9 ausgebildet sind.

11. Anschlussanordnung (300) nach Anspruch 10, **gekennzeichnet durch** einen Halterahmen (310), wobei die mehreren aneinander gereiht angeordneten Anschlusseinheiten (100) in dem Halterahmen (310) gehalten sind.

12. Elektronisches Gerät, mit mindestens einer Anschlusseinheit (100) nach einem der Ansprüche 1 bis 9 und/oder mit mindestens einer Anschlussanordnung (300) nach Anspruch 10 oder 11.

## Claims

1. Connection unit (100) for connecting at least one connection element (200), comprising
- a housing (110),
- a first contact element (114),
- a second contact element (115) arranged opposite the first contact element (114),
- wherein at least one receiving space (116, 117) is formed between the first contact element (114) and the second contact element (115) for clamping the at least one connection element (200) between the first contact element (114) and the second contact element (115), and
- at least one finger touch protection element (132), which at least partially covers the first contact element (114) and the second contact element (115) in the region of the at least one receiving space (116, 117),
- wherein the first contact element (114), the second contact element (115) and the finger touch protection element (132) are mounted in a floating manner in the housing (110),
- wherein the first contact element (114) and the second contact element (115) are connected to one another via two spring elements (126, 127) that are arranged in a manner spaced apart from one another on the two contact elements (114, 115), wherein the first spring element (126) is attached to the first end region (118, 119) of the two contact elements (114, 115) and the second spring element (127) is attached to the second end region (120, 121) of the two contact elements (114, 115), wherein the two spring elements (126, 127) are each in the form of a bent wire spring and are each bent in a U shape.

2. Connection unit (100) according to Claim 1, **characterized in that** the finger touch protection element (132) is mounted movably on the first contact element (114) and on the second contact element (115).

3. Connection unit (100) according to Claim 1 or 2, **characterized in that** the finger touch protection element (132) has a U shape with a first limb (133) and a second limb (134) formed parallel to the first limb (133), wherein the first limb (133) covers the first contact element (114) at least in certain regions and the second limb (134) covers the second contact element (115) at least in certain regions.

4. Connection unit (100) according to one of Claims 1 to 3, **characterized in that** the finger touch protection element (132) is formed in two parts.

5. Connection unit (100) according to one of Claims 1 to 4, **characterized in that** the first contact element (114) and the second contact element (115) each have a first bearing point (140, 141) and a second bearing point (142, 143) arranged in a manner spaced apart from the first bearing point (140, 141), wherein the first bearing point (140, 141) is used to hold the first contact element (114) and the second contact element (115) on the finger touch protection element (132) and the second bearing point (142, 143) is used to hold the first contact element (114) and the second contact element (115) on the housing (110).

6. Connection unit (100) according to Claim 5, **characterized in that** the first bearing point (140, 141) and the second bearing point (142, 143) of the two contact elements (114, 115) are each in the form of a slot.

7. Connection unit (100) according to one of Claims 1 to 6, **characterized in that** the finger touch protection element (132) is mounted in a floating manner in the housing (110) by means of a slotted guide.

8. Connection unit (100) according to one of Claims 1 to 7, **characterized in that** the first contact element (114) and the second contact element (115) are each in the form of an elongate metal sheet extending in a plane.

9. Connection unit (100) according to one of Claims 1 to 8, **characterized in that**, in the region of the at least one receiving space (116, 117), the first contact element (114) and the second contact element (115) each have a contact region (122, 123, 124, 125), at least sections of which are rounded.

10. Connection arrangement (300), comprising a plurality of connection units (100) that are arranged next to one another in a row and are formed according to one of Claims 1 to 9.

11. Connection arrangement (300) according to Claim 10, **characterized by** a holding frame (310), wherein the plurality of connection units (100) that are arranged next to one another in a row are held in the holding frame (310).

12. Electronic device, comprising at least one connection unit (100) according to one of Claims 1 to 9 and/or comprising at least one connection arrangement (300) according to Claim 10 or 11.

## Revendications

1. Unité de raccordement (100) pour raccorder au moins un élément de raccordement (200), comprenant
- un boîtier (110),
- un premier élément de contact (114),
- un deuxième élément de contact (115) agencé en face du premier élément de contact (114),
- au moins un espace de réception (116, 117) étant réalisé entre le premier élément de contact (114) et le deuxième élément de contact (115) pour serrer l'au moins un éléments de raccordement (200) entre le premier élément de contact (114) et le deuxième élément de contact (115), et
- au moins un élément de protection contre le contact des doigts (132) qui recouvre au moins par zones le premier élément de contact (114) et le deuxième élément de contact (115) dans la zone de l'au moins un espace de réception (116, 117),
- le premier élément de contact (114), le deuxième élément de contact (115) et l'élément de protection contre le contact des doigts (132) étant montés de manière flottante dans le boîtier (110),
- le premier élément de contact (114) et le deuxième élément de contact (115) étant reliés entre eux par l'intermédiaire de deux éléments à ressort (126, 127) qui sont agencés à distance l'un de l'autre sur les deux éléments de contact (114, 115), le premier élément à ressort (126) étant fixé à la première zone d'extrémité (118, 119) des deux éléments de contact (114, 115) et le deuxième élément à ressort (127) à la deuxième zone d'extrémité (120, 121) des deux éléments de contact (114, 115), les deux éléments à ressort (126, 127) étant chacun réalisés sous forme de ressort métallique courbé et étant chacun courbés en forme de U.

2. Unité de raccordement (100) selon la revendication 1, **caractérisée en ce que** l'élément de protection contre le contact des doigts (132) est monté de manière mobile sur le premier élément de contact (114) et sur le deuxième élément de contact (115).

3. Unité de raccordement (100) selon la revendication 1 ou 2, **caractérisée en ce que** l'élément de protection contre le contact des doigts (132) présente une forme en U avec une première branche (133) et une deuxième branche (134) réalisée parallèlement à la première branche (133), la première branche (133) recouvrant au moins par zones le premier élément de contact (114) et la deuxième branche (134) recouvrant au moins par zones le deuxième élément de contact (115).

4. Unité de raccordement (100) selon l'une quelconque des revendications 1 à 3, **caractérisée en ce que** l'élément de protection contre le contact des doigts (132) est réalisé en deux parties.

5. Unité de raccordement (100) selon l'une quelconque des revendications 1 à 4, **caractérisée en ce que** le premier élément de contact (114) et le deuxième élément de contact (115) présentent chacun un premier point d'appui (140, 141) et un deuxième point d'appui (142, 143) agencé à distance du premier point d'appui (140, 141), le premier point d'appui (140, 141) maintenant le premier élément de contact (114) et le deuxième élément de contact (115) sur l'élément de protection contre le contact des doigts (132) et le deuxième point d'appui (142, 143) maintenant le premier élément de contact (114) et le deuxième élément de contact (115) sur le boîtier (110) .

6. Unité de raccordement (100) selon la revendication 5, **caractérisée en ce que** le premier point d'appui (140, 141) et le deuxième point d'appui (142, 143) des deux éléments de contact (114, 115) sont chacun réalisés sous forme de trou oblong.

7. Unité de raccordement (100) selon l'une quelconque des revendications 1 à 6, **caractérisée en ce que** l'élément de protection contre le contact des doigts (132) est monté de manière flottante dans le boîtier (110) au moyen d'un guide à coulisse.

8. Unité de raccordement (100) selon l'une quelconque des revendications 1 à 7, **caractérisée en ce que** le premier élément de contact (114) et le deuxième élément de contact (115) sont chacun réalisés sous la forme d'une tôle métallique allongée s'étendant dans un plan.

9. Unité de raccordement (100) selon une quelconque des revendications 1 à 8, **caractérisée en ce que**, dans la zone de l'au moins un espace de réception (116, 117), le premier élément de contact (114) et le deuxième élément de contact (115) présentent chacun une zone de contact (122, 123, 124, 125), qui est réalisée au moins par sections sous forme arrondie.

10. Agencement de raccordement (300), comprenant plusieurs unités de raccordement (100) agencées en série, qui sont réalisées selon l'une quelconque des revendications 1 à 9.

11. Agencement de raccordement (300) selon la revendication 10, **caractérisé par** un cadre de maintien (310), dans lequel les multiples unités de raccordement (100) agencées en série sont maintenues dans le cadre de maintien (310).

12. Appareil électronique comprenant au moins une unité de raccordement (100) selon l'une quelconque des revendications 1 à 9 et/ou au moins un agencement de raccordement (300) selon la revendication 10 ou 11.
